# EUROPÄISCHE PATENTSCHRIFT

(11) **EP 0 111 228 B1**
(45) Veröffentlichungstag und Bekanntmachung des Hinweises auf die Patenterteilung: **30.07.1986**
(21) Anmeldenummer: 83111836.9
(22) Anmeldetag: 25.11.1983
(51) Int. Cl.: B22D 39/00, B22D 2/00, B22D 37/00

(54) **Verfahren und Vorrichtung zur Überwachung des Endfüllstandes beim Füllen von Gussformen mit flüssigem Metall**
Process and device for controlling the final filling of moulds with molten metal
Procédé et dispositif pour surveiller le remplissage final des moules avec du métal fondu

(30) Priorität: 10.12.1982 DE 3245832
(43) Veröffentlichungstag der Anmeldung: 20.06.1984
(73) Patentinhaber: INTERATOM Gesellschaft mit beschränkter Haftung, D-51429 Bergisch Gladbach (DE); Leich Elektroofenbau GmbH, D-5000 Köln 50 (DE)
(72) Erfinder: Barzantny, Joachim, D-5067 Kürten-Eichhof (DE); Leich, Wilfried, D-5000 Köln 50 (DE)
(74) Vertreter: Mehl, Ernst, Dipl.-Ing.

## Beschreibung

Die vorliegende Erfindung betrifft ein Verfahren nach dem Oberbegriff des Hauptanspruchs und eine Vorrichtung zur Durchführung des Verfahrens. Insbesondere soll das Verfahren für Metalle mit einem hohen Schmelzpunkt geeignet sein.

Aus der, den Oberbegriff der Ansprüche 1 und 3 bildenden CH-A-609 595 ist eine « Kontrolleinrichtung für die Zufuhr einer Schmelze in eine Gießform bekannt, bei der der Füllstand in der Eingußöffnung der Gießform berührungslos mit Hilfe einer ringförmigen, den Schmelzstrahl umgebenden, stromdurchflossenen Meßspule bestimmt wird. Das Signal dieser Meßspule beeinflußt die Stelleinrichtung und damit die Zufuhr von Flüssigmetall. Das dort vorgeschlagene Verfahren dient einerseits zur Regulierung der Zufuhr von Flüssigmetall während des Gießvorganges je nach dem Schluckvermögen der Gußform und andererseits zur Beendigung des Gießvorganges bei Erreichen eines vorbestimmten Füllstandes. Probleme treten allerdings dadurch auf, daß außer der Höhe des Füllstandes auch andere Faktoren das Signal der Spule beeinflussen.

So ist eine extrem genaue Positionierung der Spule in Bezug auf die Gießform und den Gießofen, insbesondere eine exakt waagerechte Einstellung, nötig und außerdem ist das Signal der Spule stark von der Temperatur abhängig, was unter anderem eine Kühlung und TemperaturkontrolJe erforderlich macht. Darüberhinaus beeinflußt alles umgebende Metall den Meßwert, so daß besondere Abschirmungsmaßnahmen notwendig sind.

Aus der DE-OS-2638015 und der DE-OS-26 39 793 sind fernerhin optische Überwachungssysteme für den Füllstand von Flüssigmetall in einer Gießform bekannt. Auch diese weisen jedoch verschiedene Nachteile auf, die insbesondere im rauhen Alltagsbetrieb einer Gießereianlage zum Tragen kommen. So erfordern die optischen Systeme auch eine präzise Justierung und sind empfindlich gegenüber Verunreinigungen.

Aufgabe der vorliegenden Erfindung ist die Schaffung eines Verfahrens und einer Vorrichtung, die es ermöglichen, den Endfüllstand in Gußformen möglichst exakt reproduzierbar zu machen. Dabei soll das Verfahren mit möglichst einfachen Bauteilen auskommen, die keine besondere Justierung und keine übermäßige Wartung erfordern. Auf diese Weise soll ein automatisches Füllen von vielen gleichartigen Gußformen von einer zentralen Schaltwarte aus möglich sein. Von entscheidender Bedeutung ist auch die Forderung nach Haltbarkeit und geringer Störanfälligkeit der verwendeten Komponenten.

Diese Aufgabe wird durch die Merkmale des Anspruchs 1 bzw. des Anspruchs 3, gelöst. Dabei kann der Meßaufsatz z. B. zusammen mit dem Gießofen umsetzbar sein. Die Induktionsspulen in dem Meßaufsatz, deren gegenseitige Induktion ein Maß für den Füllstand ist, ermöglichen eine exakte Messung auch bei hohen und gegebenenfalls etwas schwankenden Temperaturen. Die Beendigung der Zufuhr von Flüssigmetall kann durch Stellglieder in Verbindung mit den an sich bekannten^{*} Vergießmechaniken erreicht werden.

Gemäß dem Anspruch 2 wird vorgeschlagen, den Schwellwert der Füllhöhe so einzustellen, daß der Meßaufsatz kurz nach dem Ende des Gießvorganges ohne Überfließen von Flüssigmetall wieder abgenommen werden kann. Da durch eine Volumenreduzierung beim Abkühlen des Flüssigmetalls der Flüssigmetallspiegel kurz nach dem Ende des Füllvorganges etwas absinkt, läßt sich durch entsprechende Einstellung des Schwellwertes für den Endfüllstand erreichen, daß wenig später der Meßaufsatz problemlos abgehoben werden kann. Der konische Einfülltrichter erlaubt eine mechanisch einfache aber sehr exakte Positionierung des Meßaufsatzes auf jede Gußform, so daß die Voraussetzungen für eine reproduzierbare Füllhöhe geschaffen sind.

Im Anspruch 3 wird eine Vorrichtung zur Durchführung des Verfahrens vorgeschlagen. Ein etwa trichterförmiger Meßaufsatz aus Keramikmaterial, welcher dichtend auf den eigentlichen Einfülltrichter der Gußform aufsetzbar ist, wird mit mindestens zwei Magnetspulen ausgestattet. Die Magnetspulen umgeben außen den konischen Teil des Meßaufsatzes. Mindestens eine der Spulen ist als Sendespule ausgelegt und an eine Wechselstromquelle anschließbar und mindestens eine andere Spule ist als Empfangsspule ausgelegt und an eine Meß- und Steuerelektronik anschließbar. Mit dieser Ausrüstung kann der Meßaufsatz besonders empfindlich das Ansteigen des Flüssigmetallspiegels in seinem Inneren nachweisen. Benutzt wird dabei ein an sich bekanntes Meßprinzip :
Das von der Sendespule erzeugbare elektromagnetische Feld induziert in der Empfangsspule eine Spannung, welche in einem Meßgerät registriert werden kann. Die Magnetfeldlinien laufen durch den von den beiden Spulen umgebenen Raum und bewirken solange eine gute magnetische Kopplung der Spulen, wie keine Unterbrechung der Magnetfeldlinien erfolgt. Wird jedoch ein elektrisch leitendes Material, beispielsweise ein Flüssigmetall in den von den Feldlinien durchlaufenen Raum gebracht, so werden in dem elektrischen Leiter (zumindest bei magnetischen Wechselfeldern) Wirbelströme erzeugt, welche ein entgegengesetztes Magnetfeld hervorrufen. Dies führt zu einer Schwächung der magnetischen Kopplung der Spulen und damit zu einer Verringerung der in der Empfangsspule induzierten Spannung. Je nach der Geometrie der Spulen und der Höhe der benutzten Frequenz ist ein empfindlicher Nachweis auch schon bei einer Annäherung des Flüssigmetallspiegels möglich. Bei Verwendung einer geeigneten Konstantwechselstromquelle läßt sich eine Messung mit sehr hoher absoluter Genauigkeit durchführen.

In besonderer Ausgestaltung der Erfindung schlägt der Anspruch 4 vor, den trichterförmigen Meßaufsatz an seinem oberen Ende mit einem über die Spulen hinausragenden keramischen Wulst zum Schutz der Spulen zu versehen. Die Spulen sind dann eingebettet in den Raum zwischen der Sandgußform und dem Wulst. Diese Ausgestaltung verhindert, daß die Spulen durch Spritzer von flüssigem Metall oder andere Einwirkungen beschädigt werden.

Da das keramische Material des Meßaufsatzes unter Umständen nur eine begrenzte und gegenüber den Spulen sehr viel kürzere Lebensdauer hat, wird in weiterer Ausgestaltung der Erfindung im Anspruch 5 vorgeschlagen, die Spulen zur Unterseite des abgenommenen Meßaufsatzes hin abnehmbar auszuführen. Insbesondere wird im Anspruch 6 vorgeschlagen, die Spulen mit ihren elektrischen Zuleitungen als eine auswechselbare Einheit zu gestalten, welche je nach Bedarf mit einem neuen keramischen Aufsatz versehen werden kann. Dies bewirkt, daß der aufwendigere Teil des Meßaufsatzes, nämlich die Spulen, ohne großen Aufwand und ohne Montage und Justierarbeiten mit einem neuen keramischen Mantel weiterbenutzt werden können.

In weiterer Ausgestaltung der Erfindung wird vorgeschlagen, daß der Meßaufsatz gemäß dem Anspruch 7 in einer Halte- und Handhabungsmechanik befestigt sein soll, welche ein automatisches Umsetzen des Meßaufsatzes mit dem Gießofen von einer Gußform zur nächsten ermöglicht. Diese Ausführung bietet sich deshalb an, weil der Meßaufsatz durch die konische Form sehr leicht von selbst in seine exakte Arbeitsposition rutscht, wenn er mit Hilfe einer Mechanik, welche genügend Spiel aufweisen sollte, umgesetzt wird.

In besonderer Ausgestaltung der Erfindung wird im Anspruch 8 vorgeschlagen, das Spulensystem zusätzlich mit einer Temperaturmeßvorrichtung zu versehen, welche bei besonders hohen Anforderungen an die Genauigkeit der Messung eine Kompensation von temperaturbedingten Änderungen des Meßsignals ermöglicht.

Ein Ausführungsbeispiel der Erfindung ist in der Zeichnung dargestellt und zwar zeigt
Figur 1 eine schematische Übersicht über die gesamte Anordnung,
Figur 2 einen Längsschnitt durch den oberen Teil einer Gußform mit aufgesetztem Meßaufsatz und
Figur 3 eine Ansicht von oben auf den Meßaufsatz.

In Fig. 1 ist eine Sandgußform 1 mit aufgesetztem Meßaufsatz 2 dargestellt. Der Meßaufsatz wird von einer Haltevorrichtung 21 getragen, welche mit der Aufhängung 10 eines Gießofens 8 (oder einer Gießpfanne) verbunden ist. Ein Antrieb 9 steuert den Ausfluß aus dem Gießofen 8. Eine Konstantwechselstromquelle 6 versorgt die eine Spule des Meßaufsatzes mit einem konstanten Wechselstrom, und die in der zweiten Spule induzierte Spannung wird von einer Meß- und Steuerelektronik 7 registriert und in Steuersignale für den Antrieb 9 des Gießofens 8 umgesetzt. Nach Erreichen eines vorbestimmten Füllstandes wird die Zufuhr von Flüssigmetall aus des Gießofens 8 gestopt und die ganze Vorrichtung zur nächsten Gußform verfahren.

In Fig. 2 und 3 ist der obere Teil einer Sandgußform mit aufgesetztem Meßaufsatz dargestellt (bzw. eine Ansicht von oben auf den Meßaufsatz. Die Sandgußform 1 weist einen Füllkanal 3 und darüber einen Einfülltrichter 4 auf. Auf den oberen Rand des Einfülltrichters 4 ist der Meßaufsatz 2 so aufsetzbar, daß sein konischer Teil 23 dichtend in den Einfülltrichter 4 hineingleitet. Das in den Einfülltrichter 4 ragende Ende 22 des Meßaufsatzes bewirkt eine exakte Positionierung. Der konische Teil 23 des Meßaufsatzes 2 ist von mindestens zwei ringförmigen Spulen 24, 25 umgeben. Die eine Spule 24 dient als Sendespule und ihre Zuleitungen sind an eine Konstantwechselstromquelle anschließbar. Die zweite Spule 25 dient als Empfangsspule und kann an eine Meß-und Steuerelektronik 7 angeschlossen werden. Die Zuleitungen der Spulen und gegebenenfalls eines nicht dargestellten Temperaturfühlers werden in einem gemeinsamen Schutzrohr 26 nach außen geführt. Eine Halterung 21 trägt den ganzen Meßaufsatz und ermöglicht in Verbindung mit der Mechanik des Gießofens ein Umsetzen des Meßaufsatzes.

Bei Erreichen eines bestimmten Füllstandsspiegels 5 der Metallschmelze spricht die Meßelektronik an und stopt den Zufluß von weiterem Flüssigmetall. Die Magnetfeldlinien, welche im Prinzip beide Spulen auf einem geschlossenen Weg umlaufen müssen, um eine induktive Kopplung zu bewirken, werden durch Wirbelströme im Flüssigmetall stark geschwächt, wobei schon einfache geometrische Überlegungen zeigen, daß eine bedeutende Schwächung schon bei einem Füllstand nahe dem unteren Ende 22 des Meßaufsatzes eintritt. Während die Sandgußform 1 für die Magnetfeldlinien ebenso gut durchdringbar ist wie die keramischen Teile des Meßaufsatzes 2, sind schon wenige Millimeter Flüssigmetall für Magnetfeldlinien praktisch undurchdringlich. Darin besteht die Grundlage für präzise Messungen.

## Patentansprüche

1. Verfahren zur Überwachung des Endfüllstandes beim Füllen von elektrisch schlecht leitenden Gußformen (1), insbesondere Sandgußformen, mit flüssigem Metall, gekennzeichnet durch folgende Merkmale :
a) Ein etwa trichterförmiger Meßaufsatz (2) wird vor Füllbeginn auf den eigentlichen Einfülltrichter (4) der Gußform (1) aufgesetzt.
b) Eine Änderung der gegenseitigen Induktion von in dem Meßaufsatz enthaltenen Spulen (24, 25) durch das ansteigende Flüssigmetall wird gemessen.
c) Bei Erreichen eines Schwellwertes wird die Zufuhr von Flüssigmetall beendet.

2. Verfahren nach Anspruch 1, gekennzeichnet durch folgendes Merkmal :
a) Der Schwellwert der Füllhöhe wird so eingestellt, daß der Meßaufsatz (2) kurz nach dem Ende des Gießvorganges bereits ohne Überfließen von Flüssigmetall wieder abgenommen werden kann.

3. Vorrichtung zur Überwachung des Endfüllstandes beim Füllen von elektrisch schlecht leitenden, mit einem Einfülltrichter (4) versehenen Gußformen (1), insbesondere Sandgußformen, mit flüssigem Metall, wobei die Vorrichtung eine Meßspule aufweist, gekennzeichnet durch folgende Merkmale :
a) Es ist ein etwa trichterförmiger Meßaufsatz (2) aus Keramikmaterial vorhanden, welcher dichtend (22) auf den eigentlichen Einfülltrichter (4) der Sandgußform (1) aufsetzbar ist.
b) Der konische Teil (23) des Meßaufsatzes (2) ragt nach dem Einsetzen über den Einfülltrichter (4) hinaus und ist von mindestens zwei Magnetspulen (24, 25) umgeben.
c) Mindestens eine der Spulen (24, 25) ist als Sendespule (24) ausgelegt und an eine Wechselstromquelle (6) anschließbar.
d) Mindestens eine der Spulen (24, 25) ist als Empfangsspule (25) ausgelegt und an eine Meß-und Steuerelektronik (7) anschließbar.

4. Vorrichtung nach Anspruch 3, gekennzeichnet durch folgende Merkmale :
a) Der Meßaufsatz (2) weist an seinem oberen Ende einen über die Spulen hinausragenden keramischen Wulst (27) auf.
b) Die Spulen (24, 25) füllen den Raum zwischen Sandgußform (1) und Wulst (27) aus.

5. Vorrichtung nach Anspruch 4, gekennzeichnet durch folgendes Merkmal :
a) Die Spulen (24, 25) sind zur Unterseite hin bei abgenommenem Meßaufsatz (2) auswechselbar.

6. Vorrichtung nach Anspruch 5, gekennzeichnet durch folgendes Merkmal :
a) Die Spulen (24, 25) bilden mit ihren elektrischen Zuleitungen (26) eine auswechselbare Einheit.

7. Vorrichtung nach einem der vorhergehenden Ansprüche, gekennzeichnet durch folgendes Merkmal :
a) Der Meßaufsatz (2) ist in einer Halte- und Handhabungsmechanik (21) befestigt, welche ein automatisches Umsetzen des Meßaufsatzes mit dem Gießofen (8) von einer Gußform (1) zur nächsten ermöglicht.

8. Vorrichtung nach einem der vorhergehenden Ansprüche, gekennzeichnet durch folgendes Merkmal :
a) Im Bereich der Spulen (24, 25) ist eine Temperaturmeßvorrichtung vorhanden, deren Zuleitungen ebenfalls an die Meß- und Steuerelektronik (7) anschließbar sind.

## Claims

1. A method of monitoring the final filling level during the filling of moulds (1), in particular sand moulds, with molten metal, which moulds have a poor electrical conductivity, characterised by the following features :
a) an approximately funnel-shaped measuring attachment (2) is positioned on to the actual funnel tube (4) of the mould (1) prior to the commencement of the filling operation ;
b) a change of the mutual induction of the coils (24, 25) included in the measuring attachment caused by the rising molten metal, is measured ;
c) the supply of molten metal is stopped when a threshold value has been reached.

2. A method as claimed in Claim 1, characterised by the following feature :
a) the threshold value of the filling level is set to be such that shortly after the end of the casting process, the measuring attachment (2) can be removed without overflow of molten metal.

3. Apparatus for monitoring the final filling level during the filling with molten metal of moulds (1), in particular sand moulds, which have a poor electrical conductivity and are provided with a funnel tube (4), where the apparatus includes a measuring coil, characterised by the following features :
a) an approximately funnel-shaped measuring attachment (2) is provided which is made of a ceramic material and which can be positioned on to the actual funnel tube (4) of the sand mould (1) in sealing (22) fashion ;
b) after insertion, the conical part (23) of the measuring attachment (2) protrudes above the funnel tube (4) and is- surrounded by at least two magnetic coils (24, 25) ;
c) at least one of the coils (24, 25) is in the form of a transmitting coil (24) and can be connected to an a. c. source (6) ;
d) at least one of the coils (24, 25) is in the form of a receiving coil (25) and can be connected to a measuring and controlling electronic unit (7).

4. Apparatus as claimed in Claim 3, characterised by the following features :
a) at its upper end, the measuring attachment (2) has a ceramic extension (27) protruding over the coils ;
b) the foils (24, 25) fill the space between the sand mould (1) and the extension (27).

5. Apparatus as claimed in Claim 4, characterised by the following feature :
a) the coils (24, 25) are exchangeable from beneath with the measuring attachment (2) removed.

6. Apparatus as claimed in Claim 5, characterised by the following feature :
a) the coils (24, 25), together with their electric supply lines (26), form an exchangeable unit.

7. Apparatus as claimed in one of the preceding Claims, characterised by the following feature :
a) the measuring attachment (2) is fixed in a holding and handling mechanism (21) which allows the measuring attachment, together with the casting furnace (8), to be automatically changed from one mould (1) to the next.

8. Apparatus as claimed in one of the preceding Claims, characterised by the following feature :
a) in the region of the coils (24, 25), a temperature measuring device is arranged, the supply lines of which can also be connected to the measuring and controlling electronic unit (7).

## Revendications

1. Procédé de surveillance du niveau final, lors du remplissage par du métal liquide, de moules (1) mauvais conducteurs de l'électricité, notamment de moules en sable, caractérisé en ce qu'il consiste :
a) à poser un dispositif de mesure (2) avant le début du remplissage sur la trémie de remplissage (4) proprement dite du moule (1),
b) à mesurer une variation, sous l'effet de l'élévation du métal liquide, de l'induction mutuelle de bobines (24, 25) contenues dans le dispositif de mesure rapporté,
c) à mettre fin à l'envoi de métal liquide lorsqu'une valeur de seuil est atteinte.

2. Procédé suivant la revendication 1, caractérisé en ce qu'il consiste :
a) à régler la valeur de seuil du niveau de remplissage de manière à ce que le dispositif de mesure (2) puisse être enlevé à nouveau dès peu après la fin du processus de coulée, sans débordement de métal liquide.

3. Dispositif de surveillance du niveau final, lors du remplissage par du métal liquide de moules (1) mauvais conducteurs de l'électricité, notamment de moules en sable, ayant une trémie de remplissage (4), le dispositif présentant une bobine de mesure, remarquable par les caractéristiques suivantes :
a) il est prévu un dispositif de mesure (2) en matériau céramique, qui peut être posé de manière étanche (22) sur la trémie de remplissage proprement dite (4) du moule en sable (1),
b) la partie conique (23) du dispositif de mesure (2) fait saillie, après la pose, au-dessus de la trémie de remplissage (4) et est entourée d'au moins deux bobines d'électroaimants (24, 25),
c) l'une au moins des bobines (24, 25) est agencée en bobine émettrice (24) et peut être raccordée à une source de courant alternatif (6),
d) l'une au moins des bobines (24, 25) est agencée en bobine réceptrice (25) et peut être raccordée à une électronique de mesure et de commande (7).

4. Dispositif suivant la revendication 3, remarquable par les caractéristiques suivantes :
a) le dispositif de mesure (2) présente, à son extrémité supérieure, un bourrelet (27) en céramique faisant saillie au-delà des bobines,
b) les bobines (24, 25) remplissent l'espace compris entre le moule en sable (1) et le bourrelet (27).

5. Dispositif suivant la revendication 4, remarquable par la caractéristique suivante :
a) les bobines (24, 25) peuvent être remplacées par le côté inférieur, lorsque le dispositif de mesure (2) est enlevé.

6. Dispositif suivant la revendication 5, remarquable par la caractéristique suivante :
a) les bobines (24, 25) forment, avec leurs conducteurs d'amenée du courant électrique (26), une unité remplaçable.

7. Dispositif suivant l'une des revendications précédentes, remarquable par la caractéristique suivante :
a) le dispositif de mesure (2) est fixé à une mécanique de fixation et de manipulation (21), qui permet de faire passer automatiquement le dispositif de mesure avec le four de coulée (8) d'un moule à l'autre.

8. Procédé suivant l'une des revendications précédentes, remarquable par la caractéristique suivante :
a) dans la région des bobines (24, 25) est prévu un dispositif de repérage de la température, dont les conducteurs d'amenée du courant peuvent également être reliés à l'électronique de mesure et de commande (7).
